# EUROPÄISCHE PATENTSCHRIFT

(11) **EP 0 579 086 B1**
(45) Veröffentlichungstag und Bekanntmachung des Hinweises auf die Patenterteilung: **08.01.1997**
(21) Anmeldenummer: 93110764.3
(22) Anmeldetag: 06.07.1993
(51) Int. Cl.: E04F 11/16

(54) **Treppenstossschiene**
Stair nosing
Nez-de-marche

(30) Priorität: 11.07.1992 DE 9209367 U
(43) Veröffentlichungstag der Anmeldung: 19.01.1994
(73) Patentinhaber: Nobis, Martin, D-50739 Köln (DE)
(72) Erfinder: Nobis, Martin, D-50739 Köln (DE)
(74) Vertreter: Selting, Günther, Dipl.-Ing.

(56) Entgegenhaltungen:
- WO-A-88/06218
- DE-A- 3 644 988
- GB-A- 594 777
- US-A- 3 334 456
- US-A- 5 103 608

## Beschreibung

Die Erfindung betrifft eine Treppenstoßschiene nach dem Oberbegriff des Anspruchs 1.

Treppenstoßschienen werden zur Abdeckung von Stufenkanten von Treppen verwendet. Treppen sind an den Stufenkanten am stärksten beansprucht. Dies hat zur Folge, daß es im Laufe der Zeit zu ausgebrochenen und ausgelaufenen Stufen kommt. Durch die Verwendung von Treppenstoßschienen, die die Stufenkanten abdecken, lassen sich sowohl bereits verbrauchte Treppen sanieren als auch Neubautreppen verschleißhemmend schützen. Die Treppenstoßschiene deckt die Stufenkante über ihre gesamte Erstreckung ab. Während es bei der Reparatur älterer Treppen üblich ist, die Treppenstoßschiene auf dem Altestrich anzubringen und über eine beigeputzte Ausgleichsmasse einzubetten, werden Treppenstoßschienen für Neubautreppen direkt im Estrich miteingebettet.

Dadurch ist es möglich, sowohl die Treppenstoßschiene später, beispielsweise mit einem Teppich, abzudecken oder mit einem Belag zu versehen, als auch die Treppe ohne weitere Abdeckung zu benutzen. Treppenstoßschienen aus metallischem Werkstoff haben den Vorteil einer hohen Formbeständigkeit und Haltbarkeit, jedoch den Nachteil einer geringen Rutschfestigkeit. Ferner verursachen metallische Treppenstoßschienen beim Treppensteigen Trittgeräusche.

Aus DE-OS 34 33 314 A1 sind metallische Treppenstoßschienen bekannt, die zur Erhöhung der Rauhigkeit der Trittfläche längs der Schiene auf der Trittfläche mit Rillen versehen sind. Diese Rillen hindern eine gewichtsbelastete Schuhsohle daran, auf der metallischen Schiene abzurutschen. Sie haben aber den Nachteil, daß sie sich rasch mit Schmutz zusetzen und umständlich zu säubern sind.

Aus US-PS-2 835 937 ist eine Treppenstoßschiene bekannt, die durch einen mit der Treppenstoßschiene verklebten abrasiven Streifen die Schuhsohlen am Rutschen hindert. Diese Treppenstoßschiene weist zwei Schenkel auf, von denen der eine auf der Stufe aufliegt und der andere mit geschwungenem kreisbogenartigen Querschnitt die Vorderkante einer Stufe schützend umgibt. Der abrasive Streifen ist auf einem nach oben gewölbten, entlang der Schiene verlaufenden Bett aufgeklebt. Die Längsseiten der abrasiven Streifen werden durch zwei in den aufliegenden Schenkel integrierte, sich gegenseitig mit ihrer Öffnung gegenüberstehende U-förmige Rillen festgehalten. Im mittleren Bereich seines Querschnitts nimmt der abrasive streifen gegenüber dem Schenkel eine erhöhte Lage ein. Im Anschluß an das Bett weist der aufliegende Schenkel einen flachen Befestigungsabschnitt auf.

Diese bekannte Treppenstoßschiene kann lediglich auf eine fertige Treppenstufe aufgesetzt und festgeschraubt werden, so daß zur praktischen Begehbarkeit das Höhenniveau durch Fliesen u.dgl. ausgeglichen werden muß. Der abrasive Streifen ist hart und somit nicht kompressibel, und er wird durch die Rutschbewegung von Schuhsohlen stark beansprucht. Ohne Verklebung würde er aus den Rillen der Schiene gerissen. Der aufgeklebte Streifen ist an seinen Rändern überdeckt, um ein Ablösen und Hochrollen der Ränder zu vermeiden. Für den Austausch des abrasiven Streifens ist es notwendig, diesen aufwendig von Hand von dem Bett zu trennen, an dem er festgeklebt ist, und das Bett anschließend von verbliebenen ausgehärteten Klebstoffresten zu reinigen, wozu in der Regel umweltschädliche Lösungsmittel benötigt werden. Auch das Aufkleben eines neuen abrasiven Streifens ist zeitaufwendig und mühsam. Nachteilig ist ferner, daß nur ein geringer Oberflächenanteil des abrasiven Streifens mit der Schuhsohle in Berührung kommt und seine rutschhemmende Wirkung entfaltet. Der weitaus größere Teil der Berührungsfläche der Schuhsohle tritt in Kontakt mit Teilen des metallischen waagerechten Schenkel, so daß seine rutschhemmende Wirkung gering ist und ferner Berührungsgeräusch und Steifigkeit des Auftritts im wesentlichen vom Metall bestimmt sind.

Aus DE-A-36 44 988 ist eine Treppenstoßschiene mit einem Trittschenkel und einem Stoßschenkel bekannt, die einen mit Hinterschneidungen versehenen Aufnahmekanal in dem Trittschenkel aufweist, wobei in dem Aufnahmekanal eine streifenförmige Kunststoffeinlage eingelassen ist. Die Bodenfläche des Aufnahmekanals ist in einem zentralen Bereich zur Kunststoffeinlage hin gewölbt. Die Bodenfläche der Kunststoffeinlage weist oberhalb dieses zentralen Bereichs eine Materialaussparung auf, die von zwei seitlichen Dehnungsnuten umgeben ist. Zwischen dem Boden des Aufnahmekanals und dem Kunststoffstreifen ist ein Luftspalt vorgesehen, der erst durch Belastung des Kunststoffstreifens geschlossen wird. Die Oberseite des Kunststoffstreifens verläuft im unbelasteten Zustand im wesentlichen in einer waagerechten Ebene und unterliegt bei Belastung einer Durchbiegung, durch die die Oberseite des Kunststoffstreifens unterhalb des Niveaus der Trittfläche der Treppenstoßschiene gedrückt wird.

Aus US-A-3 334 456 ist eine Treppenstoßschiene mit einem Trittschenkel und einem Stoßschenkel bekannt, die einen oder mehrere Aufnahmekanäle aufweist. Im erstgenannten Fall ist der Aufnahmekanal mit seitlichen Hinterschneidungen versehen, gegen die sich ein eingelassener Elastomerkörper eng anschmiegt. Der Elastomerkörper weist eine bei Belastung nachgebende Aushöhlung an seiner Unterseite auf, wodurch er in seiner Mitte besonders dünn ausgebildet ist.

Aus WO-OS-8806218 ist eine Treppenstoßschiene bekannt, die einen Trittwinkel und einen davon im wesentlichen rechtwinkligen Stoßschenkel aufweist, wobei der Trittschenkel zwei hinterschnittene Aufnahmekanäle aufweist, die jeweils einen Einsatzstreifen aus PVC aufweisen. Der Bereich der Aufnahmekanäle ist im Bereich der Hinterschneidungen gegenüber der Trittfläche des Trittschenkels überhöht. Die Unterseite der Einsatzstreifen befindet sich in Höhe der Trittfläche des Trittschenkels. Die Dicke der Einsatzstreifen ist größer als-die Tiefe der Aufnahmekanäle, so daß der obere Teil der Einsatzstreifen aus den Aufnahmekanälen hervorragt. Die Hinterschneidungen und die abgeschrägten Ränder haben den gleichen Winkel zur Vertikalen, so daß es bei eingesetztem Einsatzstreifen zu einer flächigen Berührung kommt. Das bei Betreten der Treppenstoßschiene aufgrund elastischen Nachgebens verdrängte Volumen kann daher lediglich in einem Bereich ausweichen, der außerhalb der Aufnahmekanäle liegt. Der Einsatzstreifen ist daher nur wenig nachgiebig und verschleißt schnell. Aufgrund der erhöhten Aufnahmekanäle besteht die Gefahr zu stolpern oder sich zu stoßen. Durch die spielfreie Paarung von Einsatzstreifen und Aufnahmekanal ist das Einsetzen der Einsatzstreifen bei einmal eingebauter Treppenstoßschiene kompliziert.

Der Erfindung liegt die Aufgabe zugrunde, eine Treppenstoßschiene zu schaffen, deren Trittfläche eine verbesserte rutschhemmende Wirkung hat, und bei der der Begehungskomfort verbessert ist.

Die Lösung der Aufgabe erfolgt erfindungsgemäß mit den Merkmalen des Anspruchs 1.

Die erfindungsgemäße Treppenstoßschiene aus einer metallischen Profilleiste weist einen Trittschenkel und einen hiervon im wesentlichen rechtwinklig abstehenden Stoßschenkel auf, wobei der Trittschenkel mindestens zwei an ihren Rändern mit Hinterschneidungen versehenen Aufnahmekanäle aufweist, die jeweils einen rutschhemmenden Einsatzstreifen aus einem elastomerer Dämpfungskörper enthalten, wobei die Dicke des Dämpfungskörpers größer ist als die Tiefe des Aufnahmekanals, die Ränder des Dämpfungskörpers zum Eindringen in die Hinterschneidungen abgeschrägt oder abgestuft sind, und zwischen den Rändern und den Hinterschneidungen Ausweichräume vorgesehen sind, in die der Dämfpungskörper bei Belastung ausweichen kann.

Durch die Verwendung mehrerer mit rutschhemmenden Einsatzstreifen versehener Aufnahmekanäle läßt sich vorteilhaft ein großer Bereich über der Treppenstoßschiene schaffen, der bei Berührung mit einer Schuhsohle rutschfest ist und dennoch nicht durch die haftreibungsartige Beanspruchung aus seiner Verankerung gerissen oder beschädigt wird. Zugleich hat die erfindungsgemäße Treppenstoßschiene eine dämpfende Wirkung beim Auftreten, da durch die etwas über die Oberfläche des Trittschenkels emporragenden elastomeren Dämpfungskörper der gewichtsbelastete Schuh abfedernd aufgefangen und lediglich abgebremst in Berührung mit der metallischen Profilleiste kommt. Die zwischen den Hinterschneidungen und den Rändern der Aufnahmekanäle gebildeten Ausweichräume ermöglichen eine elastisch nachgebende Deformation der Dämpfungskörper, während die Dämpfungskörper im oberen Bereich ihrer abgeschrägten bzw. abgestuften Ränder in den Aufnahmekanälen gehalten sind. Dies hat den Vorteil, daß der Dämpfungskörper bei Reibungsbeanspruchung nicht aus seinem Aufnahmekanal gerissen werden kann. Selbst bei starker Beanspruchung wird der untere Teil des Dämpfungskörpers gegen einen einen Anschlag darstellenden hinterschnittenen Rand gedrückt und am Herausreißen gehindert. Ein Klebstoff wird zum abrißsicheren Halten des Dämpfungskörpers nicht benötigt. In der Trittfläche bilden die Ränder der Aufnahmekanäle Anschlagkanten, die den Dämpfungskörper seitlich fixieren. Da die Dämpfungskörper seitlich eingefaßt und abgestützt sind und im übrigen mit ihrer dazwischen liegenden Oberfläche über die Trittfläche hinausragen, kommt die gesamte Oberfläche des Dämpfungskörpers als Rutschhindernis zur Wirkung. Der nachträgliche Austausch verschlissener Dämpfungskörper ist jederzeit mühelos möglich. Der Dämpfungskörper hat eine solche Steifigkeit, daß er in Längsrichtung in den Aufnahmekanal geschoben werden kann, ohne sich aus dem Kanal herauszuwölben. Da die Ränder des Dämpfungskörpers dünner sind, haben sie eine große Flexibilität. Der Dämpfungskörper kann daher unter elastischer Deformation der Ränder fortlaufend nach oben herausgezogen werden. Auch ein fortlaufendes Eindrücken des Dämpfungskörpers in den Aufnahmekanal ist unter Deformation der Ränder möglich.

Der Trittschenkel weist eine Trittfläche auf, die im wesentlichen eben verläuft. Dadurch ist seine Verwendung in gängigen Treppenkonstruktionen auch ohne teppichartigen Belag unproblematisch.

Der Anteil der Dämpfungskörper an der Oberfläche der Trittfläche sollte mindestens 20% und höchstens 70% ausmachen. Geeigneterweise liegt er zwischen 25% und 60%, vorteilhafterweise zwischen 30% und 45%.

Als besonders geeignet hat sich die Verwendung von PVC für die erfindungsgemäßen Dämpfungskörper gezeigt. Es sind allerdings Elastomerwerkstoffe mit ähnlichen Eigenschaften als Substituenten leicht verwendbar, z.B. Polyurethan oder Gummi.

Die elastomeren Dämpfungskörper weisen geeigneterweise eine Shore-Härte von mehr als 55° auf, vorteilhafterweise von mehr als 60°. Als Obergrenze kommt eine ShoreHärte von 80° in Betracht, vorteilhafterweise beträgt sie segar unter 75°. Besonders günstig für die Umwandlung von aufgebrachten Belastungen in Deformation ist es, wenn die Breite eines Dämpfungskörpers nicht mehr als das Fünffache seiner Dicke beträgt.

Aus Gründen der leichteren Montierbarkeit und der reduzierten Lagerhaltung ist es vorteilhaft, die Aufnahmekanäle für die elastomeren Dämpfungskörper derart vorzusehen, daß alle untereinander gleiche Abmessungen aufweisen.

Die Erfindung wird anhand von zwei Ausführungsbeispielen näher erläutert. Es zeigen:
- Fig. 1: einen Querschnitt durch eine Treppenstoßschiene und
- Fig. 2: einen Querschnitt durch eine Treppenstoßschiene mit Verankerungsleiste.

Die Treppenstoßschiene gemäß Fig. 1 besteht aus einer Profilleiste 10 aus Aluminium. Die Profilleiste 10 weist einen kurzen Stoßschenkel 12 und ungefähr rechtwinklig davon abstehend einen langen Trittschenkel 14 auf. Der Trittschenkel 14 ist ungefähr dreimal so breit wie der Stoßschenkel 12. Stoßschenkel 12 und Trittschenkel 14 weisen eine gemeinsame äußere Kante 16 auf, die zur Vermeidung von Verletzungen abgerundet ist.

Der Stoßschenkel 12 weist eine äußere Stoßfläche 18 und eine innere Anlagefläche 20 auf. Stoßfläche 18 und Anlagefläche 20 sind beide glatt ausgebildet. Das äußere Ende des Stoßschenkels 12 ist durch eine nasenartige Abwinklung 22 gebildet, die einen sauberen Abschluß zu dem darunter liegenden Teil der Stufe schafft. Beispielsweise ist es möglich, mit einem Messer an der Abwinklung 22 entlangzufahren und überstehendes Material abzustreifen, wobei die Messerklinge o.dgl. an der Abwinklung 22 abgestützt und geführt werden kann.

Der Trittschenkel 14 hat eine Trittfläche 24 mit ebener Oberfläche und eine Auflagefläche 26, die im wesentlichen als Sägezahnprofil ausgebildet ist, so daß sich Rillen 28 und dreieckige Zähne 30 einander über die Breite der Auflagefläche 26 abwechseln. Die sägezahnartig profilierte Auflagefläche 26 läßt sich besonders rutschfest in einen Estrichuntergrund verkrallen und findet auch bei ungleichmäßigem Untergrund gut Halt. Wird die Auflagefläche 26 durch Hämmern oder Druck auf einen Untergrund aufgebracht, kann Untergrund in den Bereich der Rillen 28 ausweichen und diese auffüllen. Dadurch läßt es sich vermeiden, daß die Profilleiste 10 zusätzlich durch Schrauben o.dgl. mit dem Untergrund verbunden werden muß. Auch bei Verwendung eines Klebers hat das sägezahnartige Profil der Auflagefläche 26 den Vorteil, daß es den Klebstoff gut aufnimmt und überschüssigen Kleber in den Rillen 28 verteilt. Durch die vergrößerte Oberfläche der Auflagefläche 26 kommt eine verbesserte Haftung zustande.

Die Trittfläche 24 weist zwei in Profillängsrichtung verlaufende Aufnahmekanäle 32 mit gleichen Abmessungen auf. Jeder Aufnahmekanal hat einen flachen, parallel zur Trittfläche 24 verlaufenden Kanalboden 34, von dem aus sich beidseitig je ein hinterschnittener Rand 36a und 36b bis zur Trittfläche 24 erhebt. Die Übergänge von den hinterschnittenen Rändern 36a,36b zu Kanalboden 34 bzw. zu Trittfläche 24 sind jeweils abgerundet, so daß die Aufnahmekanäle 32 einen trapezoiden Querschnitt ähnlich einer-Schwalbenschwanz-Führung aufweisen.

In die Aufnahmekanäle 32 ist jeweils ein elastomerer Dämpfungskörper 38 eingesetzt. Der elastomere Dämpfungskörper 38 besteht aus PVC. Seine Querschnittsform entspricht der eines Trapezes mit abgerundeten Ecken und geringfügig konvex nach oben gewölbter Oberkante. Die Ränder 40 des trapezförmigen Dämpfungskörpers haben eine größere Steigung als die hinterschnittenen Ränder 36a,36b der Aufnahmekanäle 32. Dadurch ergeben sich zum einen bei eingelegtem Dämpfungskörper 38 im Bereich unterhalb der hinterschnittenen Ränder 36a,36b und seitlich der Ränder 40 des Dämpfungskörpers 38 Ausweichräume 42, in die bei Deformation aufgrund von Beanspruchung der Dämpfungskörper 38 ausweichen kann. Die Oberkante des Dämpfungskörpers 38 steht auf ihrer gesamten Breite etwas über der Trittfläche 24. Dadurch ist es gewährleistet, daß der Dämpfungskörper 38 seitlich von den hinterschnittenen Rändern 36a,36b im Bereich der Trittfläche 24 formschlüssig zurückgehalten wird und daß die gesamte Oberfläche des Dämpfungskörpers 38 als Rutschbremse zur Verfügung steht.

Durch die Verwendung von PVC mit einer Shore-Härte von ca. 60° läßt sich ein besonders guter Dämpfungseffekt beim Betreten der Dämpfungskörper 38 erzielen, bei geringem Abrieb bzw. Verschleiß. Die Konsistenz des Dämpfungskörpers 38 ist so gewählt, daß er bei Belastung ausreichend nachgibt, um eine möglichst große, sich an die belastenden Schuhsohlen anschmiegende Oberfläche und damit eine große Reibfläche zu bilden.

Am Ende des Trittschenkels 14 ragt von der Trittfläche 24 eine Leiste 44 auf, die an ihrer der äußeren Kante 16 abgewandten Seite in eine hinterschnitten abfallende Stirnfläche 46 übergeht, welche wiederum schräg mit der Auflagefläche 26 abschließt.

Das Ausführungsbeispiel aus Fig. 1 findet in erster Linie zur Sanierung ausgebrochener oder ausgelaufener Stufen von Treppen aus Naturstein, Werkstein, Estrich oder Holz Verwendung. Bei dieser Verwendung als Reparaturprofil läßt sich die Profilleiste 10 einfach und ohne größere Vorarbeiten an einer Stufe beispielsweise verkleben. Eine derartige Reparatur verlängert die Lebensdauer der an sich verschlissenen Treppe. Das Profil aus Aluminium ist robust, wetterfest und belastbar. Die Profilleiste kann von einem Endlosprofil auf Maß abgelängt werden. Auch im eingebauten Zustand lassen sich verschlissene Dämpfungskörper ohne aufwendige Reinigungs- oder Ablösehandhabungen aus den Profilleisten entfernen und durch neue ersetzen. Bei Betreten einer mit der Profilleiste 10 reparierten Treppenstufe wird der Fuß am Abrutschen gehindert und der Auftritt und die daraus resultierende Lärmentwicklung gedämpft. Durch die polsternde Wirkung der Dämpfungskörper ist das Aufsetzen eines Fußes besonders angenehm und belastungsarm für das Fußbett.

Der elastomere Dämpfungskörper 38 kann aufgrund seiner Steifigkeit in Längsrichtung in den Aufnahmekanal 32 geschoben werden. Dabei ist es möglich, die Dämpfungskörper 38 erst in die Profilleiste zu schieben und diese dann gemeinsam mit den eingelassenen Dämpfungskörpern 38 auf Maß für eine gegebene Treppenstufe abzulängen und einzubauen. Auch ein Einschieben der Dämpfungskörper 38 nach dem Ablängen der Profilleiste 10 ist möglich.

Auch bei einer bereits fest verklebten Profilleiste 10, die ein seitliches Herausziehen der Dämpfungskörper 38 nicht ermöglicht, können die Dämpfungskörper 38 ausgetauscht werden. Die Ränder 40 der Dämpfungskörper 38 sind dünner als deren Mitte, so daß sie eine größere Flexibilität aufweisen. Nachdem an einem Ende der Profilleiste ein Ende des Dämpfungskörpers 38 aus dem Aufnahmekanal 32 herausgenommen ist, ist der Dämpfungskörper fortlaufend unter elastischer Deformation seiner Ränder 40 nach oben aus dem Aufnahmekanal 32 herausziehbar, ohne daß Rückstände des Dämpfungskörpers 38 im Aufnahmekanal 32 verbleiben. Ein neuer Dämpfungskörper kann in den leeren Aufnahmekanal 32 fortlaufend unter Deformation der Ränder von oben eingedrückt werden. Der auf diese Weise eingelassene Dämpfungskörper 38 hat wieder festen Sitz.

Das Ausführungsbeispiel gemäß Fig. 2, in dem gleiche Bezugszeichen wie in Fig. 1 gleiche Teile bezeichnen, zeigt eine Profilleiste 10', die besonders für den Einsatz als Neubauprofil geeignet ist. Sie weist zusätzlich eine Verankerung 48 auf, die senkrecht von der Auflagefläche 26 etwa in deren Mitte nach unten absteht und deren Ende als Schwalbenschwanzanker ausgebildet ist, wobei die Verankerung 48 etwa die Höhe des Stoßschenkels 12 aufweist. Im Bereich der Verankerung 48 verläuft ein Teil der Auflagefläche 26 flach und parallel zur Trittfläche 24.

Bei der Verwendung dieser Profilleiste 10' erfolgt die Montage an der Treppenstufe, solange der Estrich noch nicht ausgehärtet ist, wobei der Estrich die Verankerung 48 vollständig umgibt und dadurch die Profilleiste 10' am Ausreißen hindert. Es ist möglich, anstelle einer durchgehenden Verankerung 48 einzelne Verankerungsabschnitte von der Auflagefläche 26 vorzusehen.

Es ist möglich, mehr als zwei Aufnahmekanäle in einer Profilleiste vorzusehen. Der Mindestabstand A zwischen zwei Dämpfungskörpern (gemessen an der Trittfläche 24) ist gleich der zweifachen Dicke D eines Dämpfungskörpers 38. Geeigneterweise wird man den Abstand zweier Dämpfungskörper etwa so groß wie die Breite B eines Dämpfungskörpers in der Trittfläche 24 wählen. Die Breite B eines Dämpfungskörpers übersteigt vorteilhafterweise nicht das Fünffache seiner Dicke D. Dadurch wird gewährleistet, daß das durch Betreten der Profilleisten verringerte Volumen der Dämpfungskörper 38 in die Ausweichräume 42 elasto-reversibel verdrängt wird.

Eine in der Praxis verwendete Treppenstoßschiene hat beispielsweise folgende Abmessungen: Der Stoßschenkel 12 weist eine Höhe von 15 mm auf, gemessen von der äußeren Kante 16 bis zur nasenartigen Abwinklung 22; der Trittschenkel 14 eine Breite von 44 mm, gemessen von der äußeren Kante 16 bis zur Leiste 44. Der Trittschenkel besitzt zwei Aufnahmekanäle 32, deren Breite B in der Trittfläche 24 jeweils 8 mm ausmacht, während ihre Kanalbodenbreite K 12 mm beträgt, d.h. zu jeder Seite des Aufnahmekanals ist der Kanalboden 34 um 2 mm breiter als die Breite B. Die Mitte des ersten Aufnahmekanals 32 ist 10 mm von der äußeren Kante 16 entfernt und die Mitte des zweiten Aufnahmekanals 32 27 mm von der äußeren Kante 16. Der Abstand A in der Trittfläche 24 zwischen den beiden Aufnahmekanälen beträgt somit 9 mm. In der Trittfläche 24 beträgt der Querschnitt der rutschhemmenden Oberfläche 2x8 = 16 mm. Die Dicke des Trittschenkels von der Trittfläche 24 bis zu den Zähnen 30 beträgt 5 mm, bis zu den Rillen 28 3,5 mm. Die Tiefe der Aufnahmekanäle beträgt 2 mm. Die Dicke des Stoßschenkels 12 von der äußeren Kante 16 bis zur Anlagefläche 20 beträgt 2 mm.

## Patentansprüche

1. Treppenstoßschiene aus einer metallischen Profilleiste (10), die einen Trittschenkel (14) und einen hiervon im wesentlichen rechtwinklig abstehenden Stoßschenkel (12) aufweist, wobei der Trittschenkel (14) mindestens zwei an ihren Rändern (36a,36b) mit Hinterschneidungen versehene Aufnahmekanäle (32) mit ebenen Böden (34) aufweist, die jeweils einen rutschhemmenden Einsatzstreifen aus einem elastomeren Dämpfungskörper (38) mit einer flachen Bodenfläche enthalten, dessen Dicke größer ist als die Tiefe des Aufnahmekanals (32) und dessen Ränder (40) zum Eindringen in die Hinterschneidungen abgeschrägt oder abgestuft sind, wobei die Dämpfungskörper (38) oberhalb der Trittfläche (24) jeweils eine konvex gewölbte Oberseite aufweisen,
**dadurch gekennzeichnet**,
daß die Oberseite des Trittschenkels (14) eine im wesentlichen ebene Trittfläche (24) bildet, und
daß zwischen den Rändern (40) der Dämpfungskörper (38) und der Hinterschneidungen Ausweichräume (42) vorgesehen sind, in die der Dämpfungskörper (38) bei Belastung ausweichen kann.

2. Treppenstoßschiene nach Anspruch 1, dadurch gekennzeichnet, daß die Breite jedes Aufnahmekanals (32) kleiner ist als die Hälfte der Breite des Trittschenkels (14).

3. Treppenstoßschiene nach Anspruch 1 oder 2, dadurch gekennzeichnet, daß der Boden (34) der Aufnahmekanäle und die Trittfläche (24) in parallelen Ebenen verlaufen.

4. Treppenstoßschiene nach einem der Ansprüche 1-3, dadurch gekennzeichnet, daß der Flächenanteil der Dämpfungskörper (38) in der Trittfläche (24) zwischen 30% und 45% beträgt.

5. Treppenstoßschiene nach einem der Ansprüche 1-4, dadurch gekennzeichnet, daß die Dämpfungskörper (38) aus PVC bestehen.

6. Treppenstoßschiene nach einem der Ansprüche 1-5, dadurch gekennzeichnet, daß die Dämpfungskörper (38) eine Shore-Härte von 55°-80° aufweisen.

7. Treppenstoßschiene nach einem der Ansprüche 1-6, dadurch gekennzeichnet, daß die Breite (B) eines Dämpfungskörpers (38) nicht mehr als das Fünffache seiner Dicke (D) beträgt.

8. Treppenstoßschiene nach einem der Ansprüche 1-7, dadurch gekennzeichnet, daß der Abstand (A) zwischen zwei jeweils benachbarten Dämpfungskörpern (38) sich von der Breite (B) eines Dämpfungskörpers (38) in der Trittfläche (24) um nicht mehr als 20 % unterscheidet.

9. Treppenstoßschiene nach einem der Ansprüche 1-8, dadurch gekennzeichnet, daß alle Dämpfungskörper (38) gleiche Abmessungen aufweisen.

## Claims

1. A stair nosing made of a metal profile ledge (10) comprising a tread leg (14) and an abutment leg (12) projecting substantially perpendicularly therefrom, the tread leg (14) comprising at least two reception channels (32) provided with undercuts at their edges (36a,36b) and having plane bottoms (34), each of said reception channels containing a slip-impeding insert strip made of an elastomeric damping body (38) with a plane bottom surface, whose thickness is greater than the depth of the reception channel (32) and whose edges (40) are chamfered or stepped to enter into the undercuts, the damping bodies (38) each comprising a convexly curved upper surface above the tread surface (24),
**characterized in**
that the upper surface of the tread leg (14) forms a substantially plane tread surface (24), and
that escape spaces (42) are provided between the edges (40) of the damping bodies (38) and the undercuts, into which spaces the damping body (38) can escape under load.

2. The stair nosing according to claim 1, characterized in that the width of each reception channel (32) is smaller than half the width of the tread leg (14).

3. The stair nosing according to claim 1 or 2, characterized in that the bottom (34) of the reception channels and the tread surface (24) extend in parallel planes.

4. The stair nosing according to one of claims 1 to 3, characterized in that the surface portion of the damping bodies (38) in the tread surface (24) amounts to between 30% and 45%.

5. The stair nosing according to one of claims 1 to 4, characterized in that the damping bodies (38) consist of PVC.

6. The stair nosing according to one of claims 1 to 5, characterized in that the damping bodies (38) have a Shore hardness of 55°-80°.

7. The stair nosing according to one of claims 1 to 6, characterized in that the width (B) of a damping body (38) does not amount to more than five times its thickness (D).

8. The stair nosing according to one of claims 1 to 7, characterized in that the distance (A) between two respectively adjacent damping bodies (38) does not differ from the width (B) of a damping body (38) in the tread surface (24) by more than 20%.

9. The stair nosing according to one of claims 1 to 8, characterized in that all damping bodies (38) have the same dimensions.

## Revendications

1. Nez de marche constitué par un profilé métallique (10), formé d'une aile de marche (14) et d'une aile de contremarche (12) sensiblement perpendiculaire à la précédente, l'aile de marche (14) étant munie d'au moins deux canaux de réception (32), avec des bords (36a, 36b) en contre-dépouille et un fond (34) plat, qui contiennent chacun une bande rapportée empêchant le glissement, formant un corps antidérapant (38) élastomère avec un fond à surface plane, dont l'épaisseur est supérieure à la profondeur du canal de réception (32) et dont les bords (40) sont chanfreinés ou étagés pour s'engager dans les contre-dépouilles, la face supérieure du corps antidérapant (38) formant une courbe convexe sur la surface de la marche (24),
caractérisé en ce que la face supérieure de l'aile de marche (14) forme une surface de marche (24) sensiblement plane, et en ce que des espaces de dégagement (42) sont prévus entre les bords (40) du corps antidérapant (38) et les contre-dépouilles, dans lesquels le corps antidérapant (38) peut se ranger en cas de charge.

2. Nez de marche selon la revendication 1, caractérisé en ce que la largeur de chaque canal de réception (32) est inférieure à la moitié de la largeur de l'aile de marche (14).

3. Nez de marche selon la revendication 1 ou 2, caractérisé en ce que le fond (34) des canaux de réception et la surface de marche (24) sétendent dans des plans parallèles.

4. Nez de marche selon l'une quelconque des revendications 1 à 3, caractérisé en ce que la surface du corps antidérapant (38), dans la surface de marche (24), est comprise entre 30 % et 45 %.

5. Nez de marche selon l'une quelconque des revendications 1 à 4, caractérisé en ce que les corps antidérapants (38) sont réalisés en PVC.

6. Nez de marche selon l'une quelconque des revendications 1 à 5, caractérisé en ce que les corps antidérapants (38) présentent une dureté Shore de 55°-80°.

7. Nez de marche selon l'une quelconque des revendications 1 à 6, caractérisé en ce que la largeur (B) d'un corps antidérapant (38) est égale au maximum à cinq fois son épaisseur (D).

8. Nez de marche selon l'une quelconque des revendications 1 à 7, caractérisé en ce que la distance (A) entre deux corps antidérapants (38) voisins diffère de 20 % au maximum de la largeur (B) d'un corps antidérapant (38) dans la surface de marche (24).

9. Nez de marche selon l'une quelconque des revendications 1 à 8, caractérisé en ce que tous les corps antidérapants (38) ont les mêmes dimensions.
